# EUROPÄISCHE PATENTSCHRIFT

(11) **EP 0 360 110 B1**
(45) Veröffentlichungstag und Bekanntmachung des Hinweises auf die Patenterteilung: **13.10.1993**
(21) Anmeldenummer: 89116717.3
(22) Anmeldetag: 09.09.1989
(51) Int. Cl.: B65F 3/02, E01H 1/08

(54) **Sammelgut-Behälter mit flexibler Rohrleitung**
Waste collection container with a flexible hose
Conteneur pour collecter des ordures muni d'un tuyau flexible

(30) Priorität: 13.09.1988 DE 3831160
(43) Veröffentlichungstag der Anmeldung: 28.03.1990
(73) Patentinhaber: Maschinen-Mohr Inh.: Hermann Mohr, D-91792 Ellingen (DE)
(72) Erfinder: Mohr, Hermann,, D-91792 Ellingen (DE)
(74) Vertreter: Matschkur, Götz, Lindner Patent- und Rechtsanwälte

(56) Entgegenhaltungen:
- WO-A-89/06722
- DE-A- 2 052 160
- US-A- 3 348 258
- US-A- 3 819 069
- US-A- 3 995 754

## Beschreibung

Die Erfindung bezieht sich auf einen insbesondere auf Fahrzeugen, Anhängern od. dgl. anbringbaren Sammelgut-Behälter, gemäß erstem Teil des Patentanspruchs 1.

Bei der Straßenreinigung und insbesondere bei der Landschaftspflege kommt es darauf an, Abfälle wie Flaschen, Plastikflaschen, Pappbecher, Dosen usw. möglichst rationell für den Transport zur Müllbeseitigung einzusammeln. Dabei besteht die Schwierigkeit, daß diese Abfallstücke oft weit voneinander verstreut sind, was bei deren Auflesen zu einem besonders großen Zeitaufwand führt. In Parkanlagen, Freibädern u. dgl. sind zwar zahlreiche Abfallkörbe aufgestellt, welche zum Entleeren in Müll-Fahrzeuge leicht entnehmbar sind. Dies erfordert jedoch zusätzlichen konstruktiven Aufwand für die Müll-Körbe. Zudem ist ihr Aufnahmevermögen - wegen des heutzutage in großen Mengen anfallenden Abfalls - schnell erschöpft, so daß in deren Reichweite nach kurzer Zeit der Boden mit verstreut liegenden Abfallteilen übersät ist.

Bei einem bekannten Sammelgut-Behälter etwa der eingangs genannten Art (US-A-3 348 258) ist ein maschinell angetriebener Ausleger mit einer Düse verbunden. Über eine Fernsteuerung kann der Ausleger nicht jedoch die Düse positioniert werden, so daß die Düse Abfall vor einem zugehörigen Trägerfahrzeug oder an dessen Seite auflesen kann. Andererseits kann der Ausleger mit der Düse wieder in eine Stellung zurückbewegt werden, in der dem Fahrer eine ungehinderte Sicht auf die Straße gegeben ist. Zudem kann die Ausleger-Düsenanordnung auch in eine Stellung seitlich des Trägerfahrzeugs bewegt werden, so daß ein Passieren von Unterführungen, unterhalb von Bäumen usw. möglich ist.

Eine bekannte Mähvorrichtung (vgl. das unter Nr. 0 016 440 veröffentlichte, Europäische Patent) weist einen Behälter der eingangs genannten Art auf, in dem ein Gebläse und dessen Antriebsvorrichtung untergebracht sind. Dieses wirkt auf einen die Behälterwand durchbrechenden Einlaßstutzen, an den über einen teleskopartig federnden Schnellverschluß eine flexible Rohrleitung angeschlossen ist. Die Rohrleitung führt zu einem Ansaugkasten, der Sammelgut aufnimmt und über das Gebläse in den Behälter einbläst. Sollen mit einer derartigen Vorrichtung voneinander weit verstreut liegende Abfälle in den Behälter eingesammelt oder auch Abfallkörbe entleert werden, ist neben einer Person zur Bedienung des Fahrzeuges zumindest noch eine weitere Person notwendig, welche die flexible Rohrleitung mit Ansaugkasten in entsprechende Stellungen zum Auflesen der Abfallstücke bringt.

Ein bekannter Ausleger für den Saugschlauch von Straßenkehrmaschinen (DE-A-20 52 160) ist um eine stehende Achse schwenkbar sowie heb- und senkbar ausgeführt. Er ist aus einem den Saugschlauch tragenden Untergurt und einem Obergurt zusammengesetzt, welche aus mindestens drei untereinander angelenkten Winkelhebeln bzw. einer Gelenkkette ausgeführt sind. Um auch Saugschläuche großen Durchmessers, etwa in der Größenordnung von 300 mm lichter Weite pfleglich bedienen zu können, sollen diese bei Einschwenken des Auslegers um den stehenden Achszapfen bei engster Krümmung vor die rückwärtige Stirnwand innerhalb des Fahrzeugsprofils während der Transportfahrt gehalten werden.

Ferner ist ein Sauggerät zum Absaugen von organischen Abfällen bekannt (DE-A 30 42 510), dessen Saugkopf kippbar um eine in Fahrtrichtung liegende horizontale Achse an einem Ausleger sitzt, wobei ein mit dem Ausleger beweglicher Saugrüssel vorgesehen ist. Im Inneren des Sauggehäuses ist eine Arbeitswelle mit bodenparalleler Achslage vorgesehen, welche mit radial über die seitlichen Sauggehäusewände bis etwa zum Bodenkontakt vorstehenden, nachgiebigen Stäben zum Lockern des abzusaugenden Materials ausgerüstet ist. Die so untergebrachte Arbeitswelle führt allerdings zu einem erheblichen Durchmesser der Saugeinzugsöffnung.

Bei einem fahrbaren Saugreinigungsgerät (DE-U 87 07 111) ist ein ferngesteuert verschwenkbarer Saugrüssel vorgesehen, der an seinem Ende ein Anschlußteil für den Anbau eines Saugmähkopfes aufweist. Um diesen Saugrüssel unter Ausnutzung der vorhandenen Kontruktionsteile mit geringem baulichen Aufwand und Zeitaufwand auch zu einem Reinigungsgerät zur Beseitigung von Flaschen, Büchsen und dergleichen umrüsten zu können, wird vorgeschlagen, anstelle des Saugmähkopfes einen Anschlußdeckel in der Mündung des Saugrüssels anzubringen. Dieser Abschlußdeckel besitzt eine verkleinerte Öffnung für den Anschluß eines zusätzlichen flexiblen Saugschlauches. Damit auch sperriges Sammelgut wie Flaschen, Büchsen usw. durch den Saugschlauch zum nachgeordneten Saugrüssel gelangen kann, wird vorgeschlagen, den Durchmesser des Saugschlauches mit einem entsprechend ausreichenden Querschnitt zu versehen. Desweiteren weisen die flexiblen Saugschläuche an ihren als Saugmündung dienenden freien Enden Handgriffe zum Erfassen durch eine Bedienungsperson auf. Eine direkte Positionierung der Saugmündung der Saugschläuche durch den an sich vorhandenen Stellzylinder findet nicht statt; stattdessen sind die Saugschläuche über Halterungsstangen mit Drehlagern von einer Stütze getragen, welche an dem Abschlußdeckel des nachgeordneten Saugrüssels sitzt. Die Anordnung ist derart getroffen, daß die Saugmündung des Saugschlauches dicht oberhalb des zu reinigenden Straßennebenraumes hängt und von der Bedienungsperson mit leichtem Kraftaufwand in die Saugstellung abgesenkt werden kann.

Mithin ergibt sich die der Erfindung zugrundeliegende Aufgabe, gattungsgemäße Sammelgut-Behälter so zu verbessern, daß einer einzigen Bedienperson ein effizientes und präzis durchführbares Einsammeln weit verstreuten Abfalles beliebiger Abmessungen ermöglicht wird; insbesondere soll ein Verstopfen und Blockieren der Rohrleitung durch sperrige Abfälle einerseits und ein großer Rohrdurchmesser für den Saugarm und die damit verbundenen Druckverluste andererseits vermieden werden. Zur Lösung der genannten Nachteile und Probleme des Standes der Technik wird ein im Patentanspruch 1 gekennzeichneter Sammelgut-Behälter vorgeschlagen. Damit können die Rohrleitungs-Durchmesser ausreichend kleingehalten werden; größere Rohrdurchmesser würden wegen der dabei resultierenden Druckverluste zu einem unverhältnismäßig hohen Aufwand bei der Auslegung und Stärke des Sauggebläses führen. Ferner ermöglicht die Erfindung im Saugbetrieb, daß vor allem die Einzugsöffnung der Rohrleitung präzise auf das einzusammelnde Objekt ausgerichtet werden kann, damit dieses von der Saugströmung sicher erfaßt und wegbefördert wird. Mit der erfindungsgemäß ausgestalteten Saugarm-Einzugsöffnung wird eine Einsaugdüse geschaffen, mittels welcher auch sehr kleines Sammelgut sicher erfaßt werden kann.

Die Erfindung macht sich vorteilhaft den Sachverhalt zunutze, daß heute gebräuchliche Müll-Container, Sammelgut-Behälter u. dgl. leicht auf ein Kraftfahrzeug oder einen Anhänger aufbringbar ausgeführt sind, so daß im Sinne der Erfindung der Fahrer durch Betätigung eines oder mehrerer Stellantriebe, vorzugsweise vom Fahrersitz aus, die zumindest teilweise flexible Rohrleitung zu den einzelnen, voneinander verstreut liegenden Abfallteilen positionieren kann. Die Positionierung mittels Betätigung der Stellantriebe kann dabei durch gezieltes Vorwärts-, Rückwärts-, Links- und Rechts-Fahren mit dem Fahrzeug ergänzt werden. Mit der erfindungsgemäßen Maßnahme, die flexible Rohrleitung einerseits zu versteifen und andererseits deren Gelenkigkeit weitgehend beizubehalten, wird diese zu einem gelenkigen Saugarm weitergebildet, welcher mit steigender Anzahl der Gelenkstellen und/oder der Stellantriebe um so genauer zu einem Abfallteil plaziert werden kann.

Eine spezielle Realisierung dieser erfinderischen Idee besteht darin, ein die Rohrleitung halterndes Schwenkgestänge mit einem oder mehreren angelenkten Hebelabschnitten vorzusehen, welche jeweils durch wenigstens einen gegen den Behälter, das Fahrzeug und/oder einen benachbarten Hebelabschnitt abgestützten Stellantrieb verschwenkbar sind. Das derart aus einer Mehrzahl einzelner, gelenkig befestigter Hebelarme gebildete Schwenkgestänge ist mit hoher Flexibilität positionierbar. Eine besonders einfache und zur Realisierung eines von der Behälter-Seitenwand weit auskragbaren Saugarms geeignete Konstruktion des Schwenkgestänges besteht darin, daß dieses aus einer Mehrzahl kettengliedartig hintereinander angeordneter, stangenförmiger Hebelabschnitte gebildet ist, von denen der erste am Behälter, und die nachfolgenden jeweils am vom Behälter abgewandten Ende des vorhergehenden Hebelabschnitts angelenkt sind.

Um eine mechanische Stabilität gegen schwergewichtiges und/oder scharfkantiges Abfallgut zu erreichen, weist im Rahmen der Erfindung die Rohrleitung den Hebelabschnitten entsprechende, versteifte Abschnitte auf; dabei reicht es aus, wenn wenigstens im Bereich der Gelenkstellen des Schwenkgestänges die Rohrleitung flexibel biegsam ausgebildet ist. Durch das Vorsehen von versteiften Rohrabschnitten läßt sich vorteilhaft die Anzahl der Halterungselemente reduzieren, welche für die Befestigung der Rohrleitung am Schwenkgestänge notwendig sind. Der Schaffung des obengenannten, weit auskragenden Saugarms ist eine weitere Ausbildung der Erfindung angepaßt, wonach längs des Rohrleitungsverlaufs flexible und steife Rohrabschnitte hintereinander angeordnet abwechseln. Mit dieser speziellen Erfindungsausbildung wird für den Sammelgut-Behälter ein Saugorgan geschaffen, welches mechanische Stabilität und Festigkeit einerseits und hohe Flexibilität und Beweglichkeit andererseits in sich vereint und mithin zur exakten Positionierung besonders geeignet ist. Dieses Saugorgan basiert im wesentlichen auf dem länglichen, aus sukzessive aneinander angelenkten Hebelabschnitten gebildeten Schwenkgestänge, der daran befestigten, dazu Parallel verlaufenden Rohrleitung und den Stellelementen zur Gelenkbewegung.

Vorteilhaft sind die gattungsgemäßen Sammelgut-Behälter so gebaut, daß sie leicht auf Fahrzeugen, Anhängern u. dgl. anbringbar sind. Desweiteren ist der erfindungsgemäße Saugarm zweckmäßigerweise an einer Seitenwand des Behälters - entsprechend der Längsseite des Fahrzeugs - befestigt. Um die Positionier-Genauigkeit zu erhöhen und den Saugarm bei Nichtgebrauch an die Behälter- bzw. Fahrzeuglängsseite anlegen zu können, ist in Weiterbildung der Erfindung vorgesehen, daß der Saugarm bzw. das Schwenkgestänge am Behälter und/oder Fahrzeug um wenigstens eine horizontale und wenigstens eine vertikale Achse schwenkbar angelenkt sind.

Eine mit maßvollem Herstellungs- und Konstruktionsaufwand genügend hohe Positionier-Genauigkeit ermöglichende, spezielle Ausbildung der Erfindung besteht darin, daß das Schwenkgestänge einen ersten am Behälter bzw. Fahrzeug angelenkten Hebelarm und einen an dessen davon abgewandten Ende angelenkten, zweiten Hebelarm aufweist, an dem das versteifte Rohrleitungsende angelenkt ist, und daß jeder Schwenkachse - einschließlich der horizontalen und vertikalen Schwenkachsen bezüglich der am Fahrzeug Behälter befindlichen Gelenkstellen - ein Stellantrieb zugeordnet ist, der die gelenkig verbundenen Teile - einschließlich Fahrzeug oder Behälter/Hebelstange - relativ zueinander verschwenkt. Diese Ausbildung erhöht außerordentlich die Bedienbarkeit; insbesondere kann der Fahrzeugführer hinter dem Steuerrad den zum Transport an die Behälter-Seitenwand herangeschwenkten Saugarm durch Betätigung des Stellantriebs, welcher der Saugarm-Anlenkstelle an der Behälterwand zur Realisierung der vertikalen Schwenkachse zugeordnet ist, in die beispielsweise auskragende Betriebsstellung ausfahren.

Im Rahmen der Erfindung bestehen viele technologische Möglichkeiten zur Realisierung der Stellantriebe (z. B. elektrisch, hydraulisch oder pneumatisch). Besonders vorteilhaft ist die Ausbildung der Stellantriebe als pneumatische Stellzylinder, deren Enden jeweils an einem von zwei benachbarten, gelenkig miteinander verbundenen Saugarmabschnitten angreifen. Der Vorteil der pneumatischen Realisierung besteht darin, daß Druckluft als Steuerungs- und Ahtriebsmedium verwendet werden kann, welche verhältnismäßig geringes Gewicht aufweist. Mithin ergeben Pneumatische Linearantriebe eine leichte Bauweise; zudem zeichnen sich die pneumatischen Stellzylinder durch ein schnelles Ansprechverhalten und eine ausreichende Positioniergenauigkeit aus.

Zur Entlastung bzw. zum Kraftausgleich für die Stellzylinder sind in Weiterbildung dieser speziellen Ausbildung wenigstens den besonders belasteten Stellzylindern je ein oder mehrere Federelemente zugeordnet, deren Angriffspunkte denen des Stellzylinders entsprechen. M. a. W., die Federelemente sind den Bewegungen der Stellantriebe wirkungsmäßig parallel geschaltet. Damit wird - insbesondere bei der auskragenden Ausführung des Saugarms - der Vorteil erzielt, daß bei dessen Senken die Federn gespannt werden und mithin die Stellzylinder vom Gesamtgewicht des Saugarms entlasten; beim Einfahren bzw. Heben des vorher ausgefahrenen Saugarms werden die entsprechenden Stellbewegungen der Zylinder durch die Rückstellkraft der vorgespannten Federelemente unterstützt und mithin die Stellzylinder entlastet. Folglich ermöglichen die Federelemente eine wesentlich kleinere Dimensionierung der Stellantriebe.

Eine andere vorteilhafte Realisierung der Stellantriebe ist durch elektronische Schrittmotoren denkbar.

Allgemein ist auf Sicherheit und Bequemlichkeit bei der Bedienung technischer Einrichtungen Wert zu legen. Um bei den vorliegenden Einsatzfällen dem Fahrzeugführer insbesondere eine Bedienung des erfindungsgemäßen Saugarms hinter dem Steuerrad sowie nach dessen beendigter Betätigung ein Öffnen der Fahrertür zu ermöglichen, ist in Weiterbildung der Erfindung eine relativ zur Behälterwand positionierbar angebrachte Bedieneinrichtung vorgesehen, mit der die einzelnen Stellantriebe betätigt werden können. Nach einer besonderen Ausbildung der Erfindung weist die Bedieneinrichtung Betätigungshebel auf, die je einem Stellantrieb zugeordnet sind und in Stellungen für das Einfahren, Ausfahren und den Stillstand der einzelnen Stellantriebe positionierbar sind.

In besonderer Ausbildung der Erfindung ist das Zerkleinerungswerkzeug am die Einzugsöffnung des Saugarms bildenden Abschnitt derart angelenkt, daß dieses Werkzeug um etwa 90° vor die Einzugsöffnung schwenkbar ist, wobei dessen Rotationsachse schräg zur Einzugsrichtung verläuft und/oder gegenuber der mittleren Längsachse des Saugarmöffnungsabschnitts radial versetzt ist. Ein bevorzugter Antrieb für das Zerkleinerungs-, insbesondere Schneidwerkzeug ist ein Elektromotor, mit welchem hohe Drehzahlen realisiert werden können, die zur mühelosen Zerkleinerung sperriger oder mechanisch fester Abfallstücke vorteilhaft sind. In besonderer Ausbildung ist zum Einschwenken des Zerkleinerungswerkzeuges in den Bereich vor der Einzugsöffnung ein eigener Stellantrieb vorgesehen, der gegebenenfalls mit der Bedieneinrichtung vom Lenkrad-Sitz des Fahrzeugs aus betätigt werden kann. Wichtig ist eine asymmetrische Anordnung des Zerkleinerungswerkzeugs mit seiner Rotationsachse bezüglich des Öffnungsdurchmessers des Saugeinzugs, damit die Gefahr eines Verwickelns von zerschnittenen Abfallstücken um das Schneid- oder Zerkleinerungswerkzeug herum weitgehend vermieden ist.

Der einzusammelnde Abfall fällt in erster Linie auf der Bodenoberfläche an. Zu dessen Beseitigung ist beim Betätigen des Saugarms darauf zu achten, daß dieser zum einen nicht zu weit von der Bodenoberfläche entfernt ist und zum anderen sich nicht zu nahe an der Bodenoberfläche befindet und sich dort gar "festsaugt". Dieses Problems nimmt sich eine weitere Ausbildung der Erfindung an, nach der an der Außenwand des Saugarms im Bereich von dessen Einzugsöffnung wenigstens ein Abstandsrad befestigt ist, welches mit seinem Befestigungselement über die Kante der Einzugsdüse hinausragt. Damit werden vorteilhaft der Saugarm, gegebenenfalls dessen Schwenkgestänge und insbesondere die Stellantriebe von dem auf sie lastenden (Eigen-)Gewicht weitgehend befreit. Auch die Bedienperson braucht der Einhaltung des richtigen Abstands über der - meist unebenen - Erdoberfläche keine besondere Aufmerksamkeit mehr zu widmen. Ist gemäß einer besonderen Weiterbildung der Erfindung das Abstandrad bezüglich seiner Entfernung von der Öffnungskante der Einzugsdüse verstellbar ausgeführt, kann die Bedienperson den Abstand der Einzugsöffnung des Saugarms abhängig vom Gewicht des einzusaugenden Abfallgutes steuern. Zur Realisierung dieser (Höhen-)Verstellbarkeit kann ein weiterer, ggf. pneumatischer Stellzylinder dienen.

Weitere Vorteile und Einzelheiten der Erfindung ergeben sich aus der nachfolgenden Beschreibung von Ausführungsbeispielen sowie anhand der Zeichnung. Dabei zeigen:
- Fig. 1: den Behälter mit Saugarm in Seitenansicht;
- Fig. 2: eine perspektivische Ansicht auf die Bedieneinrichtung für den Saugarm;
- Fig. 3: die Einzugsöffnung des Saugarms in Ansaugstellung;
- Fig. 4: einen Teil des Schwenkgestänges mit Stellantrieb in vergrößerter, perspektivischer Darstellung;
- Fig. 5: das an der Behälterwand angebrachte Ende des Saugarms in perspektivischer Darstellung und
- Fig. 6: eine spezielle Ausbildung der Einzugsöffnung des Saugarms.

Gemäß Seitenansicht der Fig. 1 ist ein Behälter 1 auf den hinteren Teil eines Nutzfahrzeugs 2 aufgesetzt. Aus dem Inneren des Behälters 1 führt ein Anschlußstutzen 3 heraus, an dem sich eine Rohrleitung 4 zum Einsaugen von Sammelgut anschließt. Die Rohrleitung 4 ist aus einer Mehrzahl von einzelnen Abschnitten zusammengesetzt, nämlich aus drei flexiblen Rohrabschnitten 5a, 5b, 5c und aus drei versteiften Rohrabschnitten 6a, 6b, 6c. Die flexiblen und versteiften Rohrabschnitte sind abwechselnd hintereinander angeordnet, wobei sich an den Anschlußstutzen 3 die Rohrleitung mit einem flexiblen Rohrabschnitt 5a anschließt und im Bereich seiner Einzugsöffnung mit einem versteiften Rohrabschnitt 6c mit der Einzugsöffnung 7 endet. Die Rohrleitung 4 ist an einem Schwenkgestänge 8 aufgehängt und verläuft zu diesem etwa parallel. Das Schwenkgestänge 8 weist zwei Hebelarmabschnitte 9a, 9b sowie drei Gelenkstellen 10a, 10b, 10c auf. Der erste Hebelarm 9a ist mittels des ersten Gelenks 10a an einer vertikal verlaufenden Drehstange 11 um eine erste horizontale Achse 13a (vgl. Fig. 5) nach oben bzw. unten schwenkbar angelenkt. Die Drehstange 11 ist in einem von der Behälterseitenwand senkrecht vorspringenden (in Fig. 5 deutlich sichtbaren) Halterungssteg 12 um eine vertikale Achse 14 etwa parallel zur Behälterseitenwand drehbar gelagert. Der die entsprechende Drehbewegung erzeugende Drehantrieb 15 wird unten anhand von Fig. 5 näher erläutert.

Das von der ersten Gelenkstelle 10a abgewandte Ende des ersten Hebelarms 9a ist über das zweite Gelenk 10b, welches eine horizontale Schwenkachse 13b realisiert, mit dem Ende des zweiten Hebelarms 9b verbunden. Dessen dem zweiten Gelenk 10b abgewandtes Ende ist über das dritte Gelenk 10c an der Außenwand des dritten versteiften Rohrabschnitts 6c angelenkt. Auch das dritte Gelenk 10c realisiert eine in horizontaler Richtung verlaufende Schwenkachse 13c (vgl. Fig. 3).

Gemäß Fig. 1 greifen am Schwenkgestänge 8 drei Stellorgane bzw. Stellantriebe 16a, 16b, 16c an. Sie dienen jeweils zur Betätigung eines der drei Gelenke 10a bzw. 10b bzw. 10c. Gemäß gezeichneten Ausführungsbeispiel sind sie als pneumatische Stellzylinder realisiert. Schließlich ist der Behälter 1 nahe der Anlenkstelle 10a, 11, 12 des Schwenkgestänges 8 mit einer Bedieneinrichtung 17 versehen. Sowohl der aus Rohrleitung 4, Schwenkgestänge 8 und Stellantriebe 16a, 16b, 16c gebildete Saugarm 18 als auch die Bedieneinrichtung 17 sind in Fig. 1 in der für den Transport geeigneten Stellung gezeigt, nämlich an die Seitenwand des Behälters 1 angeklappt. Daran können sie mit (nicht gezeichneten) Halterungsmitteln befestigt sein.

Gemäß Fig. 2 ist die Bedieneinrichtung 17, welche an der Behälterseitenwand um eine vertikale Achse 20 schwenkbar angeordnet ist, gegenüber der in Fig. 1 gezeigten Stellung um ca. 180° verschwenkt. Bei dieser Stellung kann der hinter dem Steuerrad sitzende Führer des Fahrzeugs 2 von der Fahrzeugkabine 19 aus die Bedieneinrichtung 17 zur Betätigung des Saugarms 18 handhaben. Die Bedieneinrichtung 17 weist vier Bedienhebel 21a, 21b, 21c, 21d auf, welche auf einer an der Seitenwand des Behälters 1 angelenkten Schwenkstange 23 sitzen. Die Schwenkstange 23 ist um die bereits genannte vertikale Schwenkachse 20 drehbar gelagert. Die Bedienhebel 21a, 21b, 21c, 21d sind jeweils einem der linearen Stellantriebe 16a, 16b, 16c bzw. dem Drehantrieb 15 zugeordnet und in drei Funktionsstellungen, nämlich für Halten und die beiden Bewegungsrichtungen der Antriebe, bringbar. Die mittels der Bedienhebel 21 eingestellten Befehle werden über die Steuerleitungen 22 zu den einzelnen, genannten Antrieben 15, 16 übertragen.

Gemäß Fig. 3 taucht der in Saugstellung befindliche Saugarm 18 in einen Papierkorb 24, um Abfallstücke in das Innere des Behälters 1 zu befördern. Zu diesem Zweck ist mittels des Stellantriebs 16c der am zweiten Hebelarm 9b gelenkig 10c angebrachte, versteifte Rohrabschnitt 6c, an welchem die Einzugsöffnung 7 ausgebildet ist, in die geeignete Position gebracht. Der die Verschwenkung um die horizontale Achse 13c des versteiften Rohrabschnitts 6c bewirkende Stellantrieb 16c ist mit seinem einen Ende am zweiten Hebelarm 9b abgestützt und greift mit seinem anderen Ende am versteiften, die Einsaugdüse darstellenden Rohrabschnitt 6c an.

Gemäß Fig. 4 ist der das zweite Gelenk 10b bewegende Stellantrieb 16b mit seinem einen Ende gegen den ersten Hebelarmabschnitt 9a abgestützt und greift mit seinem anderen Ende am zweiten Hebelarmabschnitt 9b an. Hierdurch sind die beiden Hebelarmabschnitte 9a, 9b um die durch das Gelenk 10b verlaufende Achse 13b relativ zueinander verschwenkbar.

In Fig. 5 ist die Anbringung des Saugarms 18 am Behälter 1 vergrößert dargestellt. Der gegen einen die Drehstange 11 fortsetzenden Ansatz 25 abgestützte Stellantrieb 16a betätigt das erste Gelenk 10a, in welchem der erste Hebelarm 9a um die horizontale Achse 13a schwenkbar gelagert ist. Zu diesem Zweck greift das vom Ansatz 25 abgewandte Ende des Stellantriebs (pneumatischer Zylinder) am ersten Hebelarm 9a an (vgl. auch Fig. 1). Der Verschwenkung des Saugarms 18 um die vertikale Achse 14 dient der Drehantrieb 15. Dieser ist im wesentlichen aus einem die Drehstange 11 umgebenden Zahnkranz 26 und einem damit in Eingriff stehenden, angetriebenen Ritzel 27 gebildet. Zum Antrieb des Ritzels 27 dient ein beispielsweise elektrischer Stellmotor 28. Dieser läßt sich mittels des Bedienhebels 21d der Bedieneinrichtung 17 (vgl. Fig. 2) betätigen.

Gemäß Fig. 1, 3, 4 und 5 sind den ersten beiden Stellantrieben 16a, 16b jeweils ein Federelement 29a bzw. 29b zugeordnet, dessen Angriffspunkte denen des zugehörigen Stellantriebs entsprechen. M. a. W., die Federelemente 29a, 29b sind räumlich-kontruktiv sowie wirkungsmäßig parallel zu den zugeordneten Stellantrieben 16a, 16b angeordnet und üben Entlastungs- und Ausgleichsfunktionen bezüglich der Stellantriebe aus. So ist das erste Federelement 29a mit seinem der ersten Gelenkstelle 10a benachbarten Ende an dem Ansatz 25 der Drehstange 11 aufgehängt, während dessen entgegengesetztes Ende am ersten Hebelarm 9a befestigt ist. Entsprechend ist das eine Ende des zweiten Federelements 29b an einem zweiten Ansatz 30 aufgehängt, welcher mit dem ersten Hebelarm 9a starr verbunden ist. Dessen entgegengesetztes Ende ist am zweiten Hebelarm 9b befestigt. Analoges gilt für die Anbringung der ersten beiden Stellantriebe 16a, 16b, wobei jeweils deren hintere Abstütz- und vordere Angriffstellen angelenkt sind.

Gemäß Fig. 6 ist nach einer besonderen Variante der Saugarm 18 im Bereich seiner Einzugsöffnung 7 mit einem Zerkleinerungsmotor 31 versehen, der vorzugsweise in hohen Drehzahlen betrieben wird. Mit entsprechender Geschwindigkeit rotieren Zerkleinerungsmesser 32, welche dabei angesaugte Abfallstücke zertrümmern oder zerkleinern. Dieses Zerkleinerungsgerät 31, 32 ist um 90° schräg vor die Einzugsöffnung 7 verschwenkbar ausgeführt, wie in Fig. 6 gestrichelt angedeutet. Diese Verschwenkung kann beispielsweise mittels eines weiteren (nicht gezeichneten) pneumatischen Stellzylinders herbeigeführt werden. Damit angesaugtes Samnmelgut durch die Zerkleinerungsmesser 32 nicht von der Einzugsöffnung 7 weggeschleudert wird, sind in weiterer Ausgestaltung dieser Erfindungsvariante ein an den versteiften Rohrabschnitt 6c angesetzter, die Einzugsöffnung 7 verbreiternder Trichter 33 und ein Sammelgut-Niederhalter 34 vorgesehen, welcher am Gehäuse des Zerkleinerungsmotors 31 angeformt ist.

## Patentansprüche

1. Auf Fahrzeugen oder Anhängern anbringbarer Sammelgut-Behälter (1) mit einer zumindest teilweise flexiblen Rohrleitung (4), durch welche mittels eines Gebläses Sammelgut in das Behälterinnere saugbar ist und die als durch ein Schwenkgestänge (8) gelenkig versteifter Saugarm (18) ausgebildet ist, der über einen oder mehrere Stellantriebe (15,16) relativ zum Behälter (1) positionierbar ist und im Bereich ihrer Sammelgut-Einzugsöffnung (7) einen steifen, am Schwenkgestänge (8) angelenkten Abschnitt (6c) aufweist, **dadurch gekennzeichnet,** daß zur Verschwenkung des Abschnitts diesem ein Stellantrieb (16 c)zugeordnet ist und daß ein angetriebenes Zerkleinerungs- und Schneidwerkzeug (31,32) im Bereich der Einzugsöffnung (7) angeordnet ist.

2. Behälter nach Anspruch 1, gekennzeichnet durch abwechselnd hintereinander angeordnete flexible und steife Rohrabschnitte (5,6) des Saugarms (18).

3. Behälter nach Anspruch 2, dadurch gekennzeichnet, daß ein für den Saugarm (18) vorgesehenes Schwenkgestänge (8) einen ersten am Behälter (1) bzw. Fahrzeug (2) angelenkten Hebelarm (9a) und einen an dessen Ende angelenkten, zweiten Hebelarm (9b) aufweist, an dem das versteifte Rohrleitungsende (6c) angelenkt ist, und daß jeder Schwenkachse (13a,13b, 13c,14) ein Stellantrieb (16a,16b,16c,15) zugeordnet ist, der die gelenkig verbundenen Teile relativ zueinander verschwenkt.

4. Behälter nach einem der vorherigen Ansprüche, wobei die Stellantriebe (15,16) als hydraulische, elektrische und/oder pneumatische Stellzylinder (16a,16b,16c) ausgebildet sind, welche mit je einem Ende an je einem von zwei benachbarten, gelenkig (10) verbundenen Hebelarmen (9a,9b) angreifen, gekennzeichnet durch den Bewegungen der Stellantriebe (16a,16b) parallelgeschaltete Federelemente (29a,29b).

5. Behälter nach einem der Ansprüche 1 bis 3, gekennzeichnet durch mittels Elektromotoren, insbesondere Schrittmotoren, realisierte Antriebe.

6. Behälter nach einem der vorherigen Ansprüche, gekennzeichnet durch eine relativ zur Behälterwand positionierbar angebrachte Bedieneinrichtung (17) zur Betätigung der einzelnen Stellantriebe (15,16).

7. Behälter nach Anspruch 6, dadurch gekennzeichnet, daß die Bedieneinrichtung (17) je einem Stellantrieb (15,16a,16b) zugeordnete Betätigungshebel (21a,21b,21c,21d) aufweist, welche in Stellungen für Einfahren, Ausfahren und Stillstand der Stellantriebe (15,16) bewegbar sind.

8. Behälter nach einem der vorherigen Ansprüche, dadurch gekennzeichnet, daß das Zerkleinerungswerkzeug (31,32) am die Einzugsöffnung (7) des Saugarms (18) bildenden Abschnitt (6c) derart angelenkt ist, daß es um etwa 90° vor die Einzugsöffnung (7) ggf. mittels eines Stellantriebs schwenkbar ist, wobei dessen Rotationsachse schräg zur Einzugsrichtung verläuft und/oder gegenüber der mittleren Längsachse des Saugarm-Öffnungsabschnittes (6c,7) radial versetzt ist.

9. Behälter nach einem der vorherigen Ansprüche, gekennzeichnet durch wenigstens ein an der Außenwand des Saugarms (18) im Bereich von dessen Einzugsöffnungen (7) befestigtes Abstandsrad (35), welches mit seinem Befestigungselement (36) über die Öffnungskante ggf. höhenverstellbar hinausragt.

10. Behälter nach Anspruch 8 oder 9, gekennzeichnet durch einen sich an die Einzugsöffnung (7) anschließenden Trichterfortsatz (33) und einen am Zerkleinerungswerkzeug (31,32) angeformten Sammelgut-Niederhalter (34).

## Claims

1. Waste collection container (1) mountable on vehicles or trailers, having a hose (4), which is flexible at least in part and through which, by means of a fan, waste can be sucked into the container, said container being formed as a suction arm (18), which is pivotably reinforced by a swivel linkage (8), is positionable relative to the container (1) via one or more actuators (15, 16), and has in the region of its waste inlet aperture (7) a rigid section (6c) coupled to the swivel linkage (8), characterised in that, for pivoting, the rigid section is associated with an actuator (16c), and in that a driven comminution and cutting tool (31, 32) is disposed in the region of the inlet aperture (7).

2. Container according to claim 1, characterised by flexible and rigid hose sections (5, 6) of the suction arm (18) arranged alternately in series.

3. Container according to claim 2, characterised in that a swivel linkage (8) provided for the suction arm (18) has a first lever arm (9a) coupled to the container (1) or vehicle (2) and a second lever arm (9b), which is coupled to its end and to which the reinforced hose end (6c) is coupled, and in that each pivotal axis (13a, 13b, 13c, 14) is associated with an actuator (16a, 16b, 16c, 15), which pivots the articulated parts relative to one another.

4. Container according to one of the preceding claims, wherein the actuators (15, 16) are formed as hydraulic, electric and/or pneumatic actuating cylinders (16a, 16b, 16c) which act with a respective end on one of two adjacent, pivotably connected (10) lever arms (9a, 9b), characterised by spring elements (29a, 29b) connected in parallel to the movements of the actuators (16a, 16b).

5. Container according to one of claims 1 to 3, characterised by drives consisting of electric motors, in particular stepper motors.

6. Container according to one of the preceding claims, characterised by an operating device (17) for actuating the individual actuators (15, 16) and mounted so as to be positionable relative to the container wall.

7. Container according to claim 6, characterised in that the operating device (17) has actuating levers (21a, 21b, 21c, 21d) associated with a respective actuator (15, 16a, 16b), which actuating levers are movable into retraction, extension and stationary positions for the actuators (15, 16).

8. Container according to one of the preceding claims, characterised in that the comminution tool (31, 32) is coupled to the section (6c) forming the inlet aperture (7) of the suction arm (18), in such a manner that it is pivotable by approximately 90° in front of the inlet aperture (7), optionally by means of an actuator, and its axis of rotation extends obliquely to the inlet direction and/or is radially offset relative to the central longitudinal axis of the suction arm aperture section (6c, 7).

9. Container according to one of the preceding claims, characterised by at least one spacing wheel (35) fixed to the outer wall of the suction arm (18) in the region of its inlet apertures (7), which wheel projects with its fixing element (36) over the aperture edge and is optionally adjustable in height.

10. Container according to claim 8 or 9, characterised by a funnel extension (33) adjoining the inlet aperture (7) and a waste retainer (34) formed integrally with the comminution tool (31, 32).

## Revendications

1. Conteneur pour collecter des ordures (1) à monter sur des véhicules ou des remorques, comprenant une conduite tubulaire au moins partiellement flexible (4) au moyen de laquelle des ordures peuvent être aspirées au moyen d'une soufflerie dans l'intérieur du conteneur et qui est réalisée sous forme de bras d'aspiration (18), raidi aux articulations par une tringlerie de pivotement (8), qui peut être positionné par rapport au conteneur (1) au moyen d'un ou plusieurs vérins (15, 16), et qui présente dans la zone de son ouverture d'entrée (7) d'ordures une partie rigide (6c) articulée sur la tringlerie de pivotement (8)**, caractérisé** en ce qu'un vérin (16c) est associé à cette partie en vue de son pivotement et en ce qu'un outil entraîné de broyage et de découpe (31, 32) est disposé dans la zone de l'ouverture d'entrée (7).

2. Conteneur selon la revendication 1, caractérisé en ce que des parties tubulaires (5, 6) du bras d'aspiration (18), flexibles et rigides, sont disposées en alternance l'une derrière l'autre.

3. Conteneur selon la revendication 2, caractérisé en ce qu'une tringlerie de pivotement prévue pour le bras d'aspiration (18) comporte un premier bras de levier (9a) articulé sur le conteneur (1) ou sur le véhicule (2) et un deuxième bras de levier (9b) articulé à l'extrémité de celuici, auquel l'extrémité raidie (6c) de conduite tubulaire est articulée, et en ce qu'un vérin (16a, 16b, 16c, 15), qui fait pivoter l'une par rapport à l'autre les parties reliées de manière articulée est associé à chaque axe de pivotement (13a, 13b, 13c, 14).

4. Conteneur selon l'une des revendications précédentes, les vérins (15, 16) étant réalisés sous forme de vérins hydrauliques, électriques et/ou pneumatiques (16a, 16b, 16c), qui agissent chacun par une extrémité sur l'un des bras de levier (9a, 9b) voisins reliés de manière articulée (10), caractérisé par des éléments élastiques (29a, 29b) montés en parallèle aux mouvements des vérins (16, 16b).

5. Conteneur selon l'une des revendications 1 à 3, caractérisé par des dispositifs d'entraînement réalisés au moyen de moteurs électriques, en particulier de moteurs pas-à-pas.

6. Conteneur selon l'une des revendications précédentes, caractérisé par un dispositif de service (17), servant à l'actionnement des divers vérins (15, 16), monté de manière à pouvoir être positionné par rapport à la paroi du conteneur.

7. Conteneur selon la revendication 6, caractérisé en ce que le dispositif de service (17) comporte, pour chacun des vérins (15, 16a, 16b) un bras de levier d'actionnement (21a, 21b, 21c, 21d) associé qui peut être déplacé vers des positions d'entrée, de sortie, et d'immobilité des vérins (15, 16).

8. Conteneur selon l'une des revendications précédentes, caractérisé en ce que l'outil de broyage (31, 32) est articulé, sur la partie (6c) constituant l'ouverture d'entrée (7) du bras d'aspiration (18), d'une manière telle qu'il peut être pivoté d'environ 90° devant l'ouverture d'entrée (7), éventuellement au moyen d'un vérin, son axe de rotation étant orienté obliquement par rapport à la direction d'entrée et/ou étant décalé radialement par rapport à l'axe longitudinal médian de la partie (6c, 7) d'ouverture de bras d'aspiration.

9. Conteneur selon l'une des revendications précédentes, caractérisé par au moins une roue d'entretoise (35), fixée à la paroi extérieure du bras d'aspiration (18) dans la zone de ses ouvertures d'entrée (7), qui fait saillie par son élément de fixation (36) au-dessus de l'arête d'ouverture, éventuellement de manière réglable en hauteur.

10. Conteneur selon la revendication 8 ou 9, caractérisé par un prolongement (33) formant trémie se raccordant à l'ouverture d'entrée (7) et par un élément abaisseur (34) d'ordures conformé sur l'outil de broyage (31, 32).
